# EUROPÄISCHE PATENTSCHRIFT

(11) **EP 1 769 564 B1**
(45) Veröffentlichungstag und Bekanntmachung des Hinweises auf die Patenterteilung: **15.10.2008**
(21) Anmeldenummer: 05726517.5
(22) Anmeldetag: 24.05.2005
(51) Int. Cl.: H01Q 21/26, H01Q 9/28, H01Q 5/00

(54) **VORRICHTUNG UND VERFAHREN ZUM SENDEN/EMPFANGEN ELEKTROMAGNETISCHER HF-SIGNALE**
DEVICE AND METHOD FOR TRANSMITTING/RECEIVING ELECTROMAGNETIC HF SIGNALS
DISPOSITIF ET PROCEDE D'EMISSION/RECEPTION DE SIGNAUX H.F. ELECTROMAGNETIQUES

(30) Priorität: 02.07.2004 DE 102004032175
(43) Veröffentlichungstag der Anmeldung: 04.04.2007
(73) Patentinhaber: ROBERT BOSCH GMBH, 70442 Stuttgart (DE)
(72) Erfinder: SCHMIDT, Ewald, 71634 Ludwigsburg (DE); HASCH, Jürgen, 70195 Stuttgart (DE); MAHLER, Michael, 70771 Leinfelden-Echterdingen (DE)
(86) Internationale Anmeldenummer: PCT/EP2005/052359
(87) Internationale Veröffentlichungsnummer: WO 2006/003059

(56) Entgegenhaltungen:
- DE-A1- 10 203 873
- GB-A- 2 316 233
- US-A- 2 894 124
- US-A- 3 087 159
- US-A- 3 742 510
- US-A- 6 028 563
- US-A1- 2004 056 801

## Beschreibung

### STAND DER TECHNIK

Die vorliegenden Erfindung betrifft eine Vorrichtung und ein Verfahren zum Senden/Empfangen elektromagnetischer HF-Signale, und insbesondere eine HF-Antenne für eine Radareinrichtung, welche in einem Frequenzbereich zwischen 1 bis 5 GHz betrieben wird.

Eine Vorrichtung gemäß dem Oberbegriff des Anspruchs 1 ist aus der US 2,894,124 bekannte. Eine ähnliche Anordnung allerdings mit rechteckigen statt mit dreiecksförmigen Antennenabschnitten ist aus US 3, 741, 510 bekannt.

Antennen für Einrichtungen, welche zur Detektion von Objekten, wie beispiels-weise Leitungen in Wänden, abgestimmt sind, sind im Allgemeinen auf das Sen-den und/oder Empfangen hochfrequenter (HF-)Radarsignale optimiert. Eine bekannte Antenne in planarer Ausführung ist aus der DE 101 04 863 A1 bekannt.

Diese bekannte planare Antenne ist mit hoher mechanischer Stabilität auf einer Leiterplatte fixierbar und erzeugt ein relativ symmetrisches Richtdiagramm mit weitgehend reduzierten Nebenmaxima bzw. Nebenkeulen. Die bekannte Antenne besteht aus einer elektrisch leitenden Platte, welche an einander gegenüberliegenden Rändern zwei abgewinkelte Seitenabschnitte aufweist; die als Leitungsarme zur Ankopplung der Antenne an ein Speisenetzwerk dienen. Dabei ist jeder der beiden Leitungsarme mit einem eigenen Anschluss versehen, welcher mit dem auf einer Leiterplatte befindlichen Speisenetzwerk verbindbar ist. Von Nachteil bei der bekannten Antennenanordnung ist eine recht voluminöse Bauform sowie eine parasitäre Abstrahlung zwischen den angewinkelten Seitenabschnitten und der elektrisch leitenden Platte. Darüber hinaus ist lediglich eine Abstrahlrichtung mit der bekannten Radarantenne möglich.

### VORTEILE DER ERFINDUNG

Die erfindungsgemäße Vorrichtung zum Senden/Empfangen elektromagnetischer HF-Signale mit den Merkmalen des Anspruchs 1 sowie das Verfahren zum Senden/Empfangen elektromagnetischer HF-Signale mit den Merkmalen des Anspruchs 10 weist gegenüber dem bekannten Lösungsansatz den Vorteil auf, dass Messdaten in zwei zueinander orthogonalen Richtungen mittels der Antenne gewonnen werden können, um Messobjekte besser detektieren zu können. Außerdem wird trotz der ermöglichten dualen Abstrahlung/Empfang eine kleinere Bauform als im Stand der Technik ermöglicht. Parasitäre Abstrahlungen entsprechend dem angeführten Stand der Technik, d.h. die Abstrahlung unerwünschter elektromagnetischer Felder werden durch die erfindungsgemäße Konfiguration mittels einer Schirmung unterbunden. Abgesehen davon ist eine einfache Montage gewährleistet; wobei die Anordnung mechanisch sehr stabil ist.

Die der vorliegenden Erfindung zugrunde liegende Idee besteht im Wesentlichen darin, dass sich im Wesentlichen dreieckförmige, elektrisch leitfähige, trichterförmig auffächernde Antennenabschnitte diametral gegenüberliegen, wodurch bei entsprechender Anregung dieser Antennenabschnitte solche elektromagnetische Felder ausgebildet werden, weiche sich ablösen, und somit eine Antenne bilden. Die Geometrie der erfindungsgemäßen Anordnung ist dabei so gestaltet, dass ein sich ablösendes Feld sowohl im Quer- als auch im Längsschnitt im Raum oberhalb der Antenne ohne Einbrüche bzw. Nebenmaxima ausbildet. Benachbarte Antennenabschnitte sind dabei weitgehend entkoppelt.

Mit anderen Worten wird eine Vorrichtung zum Senden/Empfangen elektromagnetischer HF-Signale bereitgestellt mit: einem ersten im Wesentlichen dreieckförmigen, elektrisch leitfähigen Antennenabschnitt zum Senden und/oder Empfangen von HF-Signalen; mindestens einem zweiten, dritten und vierten Antennenabschnitt, welche dem ersten Antennenabschnitt im Wesentlichen entsprechen und ein Polygon bilden, wobei jeweils eine Dreiecksspitze in etwa im Bereich des Mittelpunktes des Polygons vorgesehen ist, in dessen Zentrum eine Antennenachse liegt; und einer Trägereinrichtung im Wesentlichen senkrecht zur Antennenachse, wobei jeweils die Dreiecksspitzen der dreieckförmigen Antennenabschnitte, weiche von dem Mittelpunkt ausgehen, zumindest abschnittsweise eine Trichterform auf der der Trägereinrichtung abgewandten Seite bilden, mit HF-Signalanschlüssen der Trägereinrichtung im Bereich des Mittelpunkts des Polygons kontaktiert sind und jeweils zwei diametral gegenüberliegende Antennenabschnitte ein Antennenelement bilden.

Erfindungsgemäß ist die Oberfläche der mindestens vier im Wesentlichen dreieckförmigen Antennenabschnitte zumindest abschnittsweise eben oder konvex oder konkav und/oder gewellt oder getreppt ausgeführt, wobei ein Übergangsbereich, welcher vorzugsweise zumindest abschnittsweise senkrecht zur Antennenachse verläuft, zwischen der Trichterform und elektrisch leitfähigen Schirmwänden vorgesehen ist, welche jeweils im Wesentlichen parallel zur Antennenachse verlaufen und in welche die vier im Wesentlichen dreieckförmigen Abschnitte jeweils auf einer der Dreiecksspitze gegenüberliegenden Seite übergehen. Dies birgt den Vorteil der. Reduktion von parasitären Abstrahlungen bzw. dem Empfang parasitärer Signale, wodurch die Antennencharakteristik sich weiter steigert.

In den Unteransprüchen finden sich vorteilhafte Weiterbildungen und Ausgestaltungen der in Anspruch 1 angegebenen Vorrichtung zum Senden/Empfangen elektromagnetischer HF-Signale.

Gemäß einer bevorzugten Weiterbildung weisen jeweils die Dreiecksspitze der im Wesentlichen dreieckförmigen Antennenabschnitte, welche sich vorzugsweise in einen rechteckförmigen Steg verjüngen, eine vorbestimmte Krümmung in Richtung zu der Trägereinrichtung, insbesondere einer mehrschichtigen Leiterplatte, auf und münden an dieser im Wesentlichen senkrecht an den elektrisch vonein-ander isolierten HF-Signalanschlüssen. Diese Merkmale dienen einer weiteren Verbesserung der Abstrahlcharakteristik der erfindungsgemäßen Antennenvorrichtung.

Gemäß einer weiteren bevorzugten Weiterbildung sind jeweils zwei freiliegende Kanten der zumindest vier im Wesentlichen dreieckförmigen Antennenabschnitte mit eckigen und/oder runden Ausnehmungen zum Anpassen von Antennencharakteristika versehen. Von Vorteil ist dabei die individuelle Abstimmmöglichkeit zur Optimierung der Sende/Empfangseigenschaften.

Gemäß einer weiteren bevorzugten Weiterbildung bilden genau vier im Wesentlichen dreieckförmige Antennenabschnitte ein Quadrat oder ein Rechteck als Polygon, wobei die HF-Signalanschlüsse der zwei benachbarten, jeweils diametral gegenüberliegenden Antennenabschnitte mit zwei HF-Signalbändern, vorzugsweise unterschiedlicher, gegebenenfalls teilweise überlappender Frequenzbereiche, beaufschlagbar sind. Damit lassen sich die Abstrahl- bzw. Empfangsfrequenzen auf die Form der Antennenvorrichtung abstimmen und umgekehrt, wobei sich die Signale aufgrund unterschiedlicher Frequenzspektren leicht unterscheiden lassen.

Gemäß einer weiteren bevorzugten Weiterbildung bilden genau vier im Wesentlichen dreiecksförmige Antennenabschnitte ein Quadrat oder ein Rechteck als Polygon, wobei die HF-Signalanschlüsse der zwei benachbarten jeweils diametral gegenüberliegenden Antennenabschnitte alternierend mit einem HF-Signal beaufschlagbar sind. Durch diese vorteilhafte Ausgestaltung ist ein Betrieb mit zwei unterschiedlichen Polarisationsebenen möglich, welche vorzugsweise etwa 90° zueinander versetzt liegen, wobei eine HF-Quelle über einen Umschalter die zwei HF-Signalanschlusspaare differentiell ansteuert.

Gemäß einer weiteren bevorzugten Weiterbildung sind die Schirmwände mit einer elektrisch leitfähigen Abschirmeinrichtung der Trägereinrichtung kontaktiert, welche vorzugsweise auf oder in der Trägereinrichtung vorgesehen ist, und vorzugsweise beide, insbesondere großflächig, an ein Bezugspotenzial angeschlossen sind. Diese vorteilhafte Maßnahme bietet eine nochmals verbesserte Abstrahl-/ Empfangscharakteristik aufgrund verbesserter Schirmung.

Gemäß einer weiteren bevorzugten Weiterbildung ist in etwa parallel zur Trägereinrichtung ein Radom als Abdeckung über den mindestens vier im Wesentlichen dreieckförmigen Antennenabschnitten vorgesehen, wobei die Antennenvorrichtung vorzugsweise über mit Rädern versehenen Achsen beweglich gelagert ist. Ein Schutz der Sende-/Empfangsvorrichtung wird somit gewährleistet und die Vorrichtung ist vorzugsweise über starr mittels Achsen verbundener Räder verschiebbar gewährleistet.

Gemäß einer weiteren bevorzugten Weiterbildung bestehen die mindestens vier im Wesentlichen dreieckförmigen Antennenabschnitte aus separaten Blechen, welche vorzugsweise im Bereich von Schirmwänden miteinander mechanisch und/oder elektrisch verbunden sind, oder aus einem einstückigen Metalldruckgussteil oder einem Kunststoffdruckgussteil, welches zumindest abschnittsweise mit einer leitfähigen Metallisierung versehen ist. Kostengünstige Herstellungsvarianten werden somit vorteilhaft bereitgestellt.

Gemäß einer weiteren bevorzugten Weiterbildung sind die Dreiecksspitzen der zumindest vier im Wesentlichen dreieckförmigen Antennenabschnitte über Lötkontaktierungen oder leitfähige Klebekontaktierungen elektrisch an die HF-Signalanschlüsse der Trägereinrichtung angeschlossen. Daraus resultiert vorteilhaft ebenfalls eine kostengünstige und einfache Montage.

### ZEICHNUNGEN

Ausführungsbeispiele der Erfindung sind in den Zeichnungen dargestellt und in der nachfolgenden Beschreibung näher erläutert.

Es zeigen:
Fig. 1 eine schematische Schrägdraufsicht einer Sende-/Empfangsvorrichtung zur Erläuterung einer ersten Ausführungsform der vorliegenden Erfindung;
Fig. 2 eine schematische Querschnittsansicht einer Sende-/Empfangsvorrichtung zur Erläuterung einer Ausführungsform der vorliegenden Erfindung;
Fig. 3 eine schematische Querschnittsansicht einer vereinfachten Sende-/Empfangsvorrichtung zur Erläuterung der Funktionsweise der vorliegenden Erfindung;
Fig. 4 und 5 eine schematische Schrägdraufsicht bzw. -unteransicht einer Sende-/Empfangsvorrichtung zur Erläuterung einer weiteren Ausführungsform der vorliegenden Erfindung;
Fig. 6 eine schematische Draufsicht auf einen Antennenabschnitt zur Erläuterung einer Ausführungsform der vorliegenden Erfindung;
Fig. 7 eine schematische Schrägdraufsicht der Vorrichtung gemäß Fig. 6 in gebogenem Zustand;
Fig. 8 eine schematische Schrägdraufsicht einer Sende-/Empfangsvorrichtung zur Erläuterung einer weiteren Ausführungsform der vorliegenden Erfindung;
Fig. 9 und 10 eine schematische Schrägdraufsicht bzw. -unteransicht einer Sende-/Empfangsvorrichtung zur Erläuterung einer weiteren Ausführungsform der vorliegenden Erfindung; und
Fig. 11 eine schematische Schrägdraufsicht einer Sende-Empfangsvorrichtung zur Erläuterung einer weiteren Ausführungsform der vorliegenden Erfindung.

### BESCHREIBUNG DER AUSFÜHRUNGSBEISPIELE

In den Figuren bezeichnen gleiche Bezugszeichen gleiche oder funktionsgleiche Bestandteile.

In Fig. 1 ist eine Antennengrundform auf einer Trägereinrichtung 15, beispielsweise einer Leiterplatte, ohne Abdeckung dargestellt. Dabei sind vier im Wesentlichen identische, elektrisch leitfähige, im Wesentlichen dreieckförmige Antennenabschnitte 10 derart angeordnet, dass sie in Draufsicht ein Quadrat mit im Bereich des Mittelpunktes 11 des Quadrats liegenden Dreiecksspitzen 12 bilden. Die im Wesentlichen dreieckförmigen Antennenabschnitte 10 gehen an den Außenseiten des Quadrats in im Wesentlichen senkrecht zur Trägereinrichtung 15 verlaufende elektrisch leitfähige Schirmwände 13 über. Gemäß Fig. 1 ist eine Ausführungsform dargestellt, in welcher die vier Antennenabschnitte 10 sowie die jeweiligen Schirmwände 13 einstückig z.B. aus Aluminiumdruckguss hergestellt sind. Die im Bereich des Mittelpunktes 11 der Anordnung liegenden Dreiecksspitzen 12 sind dabei in Bezug auf die Oberkanten der Schirmwände 13 nach unten in Richtung der Trägereinrichtung 15 verlagert, so dass eine Trichter- bzw. Konusform resultiert. Die Dreiecksspitzen 12 sind dabei mit HF-Signalanschlüssen (in Fig. 1 nicht dargestellt) der Trägereinrichtung 15 kontaktiert.

In Fig. 2 ist eine mit Fig. 1 vergleichbare Konfiguration im Querschnitt jedoch mit einer Abdeckeinrichtung 17 in Form eines Radoms aus einem elektrisch nicht leitfähigen Material dargestellt. Die Abdeckeinrichtung 17 verläuft dabei im Wesentlichen parallel zur Trägereinrichtung 15. Zwischen den im Wesentlichen dreieckförmigen Antennenabschnitten 10 und den Schirmwänden 13 ist ein Übergangsabschnitt 18 vorgesehen, welcher im Wesentlichen parallel zur Trägereinrichtung 15 verläuft und insbesondere die Abdeckeinrichtung 17 berührt.

Kommen mechanische Belastungen auf die Abdeckeinrichtung 17, d.h. insbesondere ein Radom, welches die Sende-/Empfangseinrichtung an deren Oberseite berührt, so wird die Last großflächig über die Schirmwand 13 am gesamten Umfang auf die Trägereinrichtung 15 übertragen. Innen liegende HF-Signalanschlüsse 15', welche mit den Dreiecksspitzen 12 der im Wesentlichen dreieckförmigen Antennenabschnitte 10 in Draufsicht betrachtet elektrisch verbunden ist, sind gegeneinander isoliert. Die im Wesentlichen dreieckförmigen Antennenabschnitte 10 gehen vorzugsweise in den Dreiecksspitzen 12 in rechteckförmige Stege (in Fig. 1 und 2 nicht zu sehen) über, welche einen vorbestimmten Krümmungsradius aufweisen. Der Krummungsradius zwischen den im Querschnitt gemäß Fig. 2 schräg verlaufenden Antennenabschnitten 10 und den im Bereich der Trägereinrichtung senkrecht zur Trägereinrichtung 15 mündenden Dreiecksspitzen 12 ist derart gestaltet, dass sich Radarwellen leicht ablösen können.

Aus dem Schnittbild in Fig. 2 ist die Trichterform zwischen zwei diametral gegenüberliegenden Antennenabschnitten 10 ersichtlich, wobei im Bereich des Mittelpunktes 11 eine Antennenachse 14 verläuft. Die Trägereinrichtung 15 ist vorzugsweise eine Mehrschicht- bzw. Multi-Layer-Leiterplatte, welche eine durchgängige Abschirmebene (in Fig. 2 nicht dargestellt) aufweist, wobei die Abschirmebene vorzugsweise mit den Schirmwänden 13 elektrisch leitend verbunden ist.

In der Konfiguration gemäß Fig. 3 ist lediglich ein Antennenelement bestehend aus den im Wesentlichen dreieckförmigen Antennenabschnitten 10 sowie den Schirmwänden 13 nebst Übergangsabschnitt 18 dargestellt. Durch die gebogenen Pfeile ist ein elektromagnetisches Wechselfeld dargestellt, welches von differentiellen, d.h. mit im Wesentlichen um 180° zueinander verschobenen HF-Signalen gespeist wird. Entlang der Antennenachse 14 breiten sich die elelctromagnetischen Wellen vorzugsweise im Radarbereich mit einer Frequenz zwischen 2 und 5 GHz aus. Vorzugsweise besteht die Antenne dabei aus einem quaderförmigen Gehäuse mit vier innen liegenden HF-Signalanschlüssen 15' gemäß Fig. 1 und 2.

Jeweils zwei diametral gegenüberliegende HF-Signalanschlüsse 15' werden gemäß Fig. 3 mit um etwa 180° zueinander phasenverschobenen HF-Signalen differentiell angeregt. Daraus resultiert ein Betrieb der Vorrichtung mit zwei unterschiedlichen, vorzugsweise um etwa 90° zueinander versetzten, Polarisationsebenen. Die gegenüberliegenden Anschlüsse liegen geometrisch nahe beieinander und weisen zur Antennenachse 14 vorzugsweise eine parallele Richtung, jedoch zumindest einen spitzen Winkel auf. Nach einem vorzugsweise rechteckförmigen, kürzen Steg geht die Dreiecksspitze 12 in einen im Wesentlichen dreieckförmigen Antennenabschnitt 10 über. Die Dreiecksspitze weist eine abgerundete Krümmung auf, welche vorzugsweise in einen ebenen Antennenabschnitt 10 übergeht. Vorstellbar ist jedoch auch eine zumindest abschnittsweise gewellte und/oder getreppte und/oder konkave und/oder konvexe Querschnittsgestalt der Antennenabschnitte 10.

Ein oberer Abschnitt des Antennenabschnitts 10 geht in eine Tangentiallinie über, wenn Radien im Betrag bei gleichem Mittelpunkt zwischen dem schrägen Antennenabschnitt 10 und der senkrechten Schirmwand 13 zusammenfallen. Die Schirmwand 13 ist an deren unteren Ende im Bereich der Trägereinrichtung 15 flächig oder zumindest partiell mit einer Systemmasse, vorzugsweise einem Bezugspotenzial, ebenso verbunden wie eine in der Trägereinrichtung 15 integrierte flächige Abschirmung aus elektrisch leitfähigen Material. Damit werden elektromagnetische Felder, welche sich unterhalb der Antennenabschnitte 10 ausbilden, nach außen hin abgeschirmt.

Zwischen den sich diametral gegenüberliegenden, konus- bzw. trichterförmig verlaufenden Antennenabschnitten 10 bilden sich somit solche elektromagnetischen Felder aus, die sich in bekannter Weise ablösen. Die Geometrie ist derart gestaltet, dass sich ein ablösendes Feld im Quer- wie im Längsschnitt oberhalb der Sende-/Empfangseinrichtung ohne Einbrüche ausbildet. Die dabei direkt benachbarten Antennenabschnitte sind dabei weitgehend entkoppelt.

Gemäß der Ausführungsform in Fig. 1 weist die Sende-/Empfangseinrichtung 4 Symmetrieebenen, eine horizontale, eine vertikale sowie die dazu im Winkel von 45° liegenden Ebenen in Draufsicht der Konfiguration gemäß Fig. 1 betrachtet auf. Gemäß einer Weiterbildung ist es möglich, zwei senkrecht zueinander durch die diametral gegenüberliegenden Antennenabschnitte 10 gebildeten Antennenelemente unterschiedlich zu dimensionieren, so dass anstatt eines Quadrates gemäß Fig. 1 in Draufsicht ein Rechteck (nicht dargestellt) entsteht. Antennenabschnitte 10 entlang der Längsseite werden dabei vorzugsweise mit einer niedrigeren Frequenz von beispielsweise 2 bis 3 GHz und entlang der Querseite, d.h. in orthogonaler Richtung dazu, beispielsweise von 2,5 bis 4 GHz betrieben. Daraus resultieren lediglich zwei Symmetrieebenen.

Für Kunststoffhalter (nicht dargestellt) unterhalb der Antennenabschnitte 10 können partielle Ausnehmungen in die Schirmwände 13 eingebracht werden, unter der Voraussetzung, dass diese nicht zu groß und derart positioniert sind, dass sich im abgeschirmten Raum zwischen Trägereinrichtung 15 und Antennenabschnitten 10 sowie Schirmwänden 13 keine Maximas aufweisen. Dann haben derartige Ausnehmungen keinen negativen Einfluss auf die sich oben nach außen ablösenden elektromagnetischen Wellen.

Die vier HF-Signalanschlüsse 15' ragen vorteilhaft in entsprechend voneinander isolierte Durchkontaktierungen der Trägereinrichtung 15 bzw. Leiterplatte und werden dort elektrisch mit den Dreiecksspitzen 12 kontaktiert. Eine vorzugsweise vorgesehene, der Trichterform abgewandte Metalllage in/aus der Trägereinrichtung 15 ist vorzugsweise weitgehend vollflächig mit einer Systemmasse bzw. einem Bezugspotenzial kontaktiert sowie die Unterseite der Schirmwände 13. Möglich ist jedoch auch ein Kontakt jeweils zwischen einem Mittelleiter eines Koaxialkabels und einer Dreiecksspitze 12 eines Antennenabschnitts 10, wobei dessen Außenleiter mit der Systemmasse bzw. einem Bezugspotenzial verbunden ist. Außerdem sind Kombinationen der eben genannten Möglichkeiten angedacht.

Vorgegebene Randbedingungen, wie eine untere und obere Grenzfrequenz, eine maximale horizontale und/oder vertikale Einbaugeometrie der Sende-/Empfangsvorrichtung können innerhalb gewisser Grenzen Berücksichtigung finden und angepasst werden. Prinzipiell bestimmt die gestreckte Länge und obere Breite der im Wesentlichen dreieckförmigen Antennenabschnitte 10 den möglichen Sende-/Empfangsbereich. Durch Ausnehmungen 16 gemäß Fig. 4 in den im Wesentlichen dreieckförmigen Antennenabschnitten 10 können Antennencharakteristika modifiziert und insbesondere die Abstrahlcharakteristik angepasst werden. Außerdem ist es möglich, die für eine untere Sollfrequenz erforderliche Abmessung durch entsprechende Ausnehmungen 16 zu reduzieren. Durch die Ausnehmungen 16 gemäß Fig. 4 und Fig. 5 (in Unteransicht), welche sich an den zwei freiliegenden Kanten des Antennenabschnitts 10 im oberen und mittleren Bereich befinden, können die untere Grenzfrequenz verkleinert und partielle Verbesserungen der Antennenanpassung erzielt werden. Möglich sind dabei auch andere Gestaltungen der Ausnehmungen, beispielsweise rund, sägezahnförmig, gewellt, mittels welcher bei geeigneter Auslegung gleichartige Effekte erzielbar sind.

Die in den Ausführungsformen gemäß Fig. 4 und 5 dargestellten Antennenvorrichtungen sind vorzugsweise aus Aluminiumdruckguss hergestellt und weisen Ausformungen 20 mit Befestigungslöchern auf, vermittels welcher die Sende-/ Empfangsvorrichtung auf der Trägereinrichtung 15 mechanisch und/oder elektrisch verbunden ist. Die Achsen 19 dienen zur starren Verbindung außen liegender Räder (nicht dargestellt), mit deren Hilfe die Sende-/Empfangsvorrichtung parallel über Flächen bewegt werden können. Zur Platzeinsparung verlaufen diese Achsen 19 vorzugsweise innerhalb der Außenabmessungen der Sende-/Empfangsvorrichtung mit ihren Antennenabschnitten 10 und sind aus einem nicht leitfähigen Material. Die Öffnungen zur Durchführung der Achsen 19 liegen dabei an vorbestimmten berechneten Positionen, an welchen kein Feldmaximum der elektromagnetischen Wellen im von den Antennenabschnitten 10 gebildeten Raum auftritt.

Die zum Betrieb der Sende-/Empfangsvorrichtung erforderliche HF-Signalzuleitung bzw. -ableitung bzw. -verteilung erfolgt vorteilhaft auf oder innerhalb der Trägereinrichtung 15, vorzugsweise einer Multi-Layer-Leiterplatte. Wenn Zuleitungen auf der zur Antennenseite gewandten Abschirmlage (nicht dargestellt) elektrisch davon isoliert verlaufen, sind diese vorzugsweise durch Grounded-Koplanar-Technik realisiert. Neben einer Ausführungsform als Druckgussteil aus Metall, vorzugsweise Aluminiumdruckguss, besteht die Möglichkeit, ein vergleichbares Spritzgussteil aus Kunststoffvorzusehen, welches mit einer leitfähigen Metallschicht nach bekannten Verfahren überzogen ist.

Durch verteilte, spritzgussgerechte Durchbrüche im Kunststoffkörper wird ein quasi homogenes, abschnittsweise leitfähiges Antennenelement mit vergleichbaren Eigenschaften gebildet.

Gemäß den vorliegend beschriebenen Ausführungsformen gestaltet sich eine Montage sehr einfach, da die Sende-/Empfangsantenne auf die Trägereinrichtung 15 bzw. eine Leiter oder Massepotenzialplatte über die mitgegossenen oder mitgespritzten Befestigungslöcher 20 gemäß Fig. 4 und 5 angeschraubt wird. Die vier HF-Anschlusskontakte 15' werden mit den Dreiecksspitzen 12 entweder verlötet oder mit leitfähigem Klebstoff verklebt. Außerdem kann bei einer quadratischen Grundform die Antennen in beliebiger Richtung montiert werden.

Die durch die HF-Signalanschlüsse 15' unabhängig voneinander ansteuerbaren, diametral gegenüberliegenden Antennenabschnitte 10 können somit zwei orthogonal zueinander liegende Polarisationen sendenlempfangen.

In Fig. 6 ist ein im Wesentlichen dreieckförmiger Antennenabschnitt 10 als Einzelblech 10' dargestellt. Das Einzelblech 10' ist dabei vorzugsweise ein Stanzteil aus einem Metall, wie beispielsweise Weißblech, und weist neben der Dreiecksspitze 12 und der Schirmwand 13 die Ausnehmungen 16 sowie ein Verrast und/oder Einhängeelement 22 sowie eine Verrast- und/oder Einhängeöffnung 23 auf. Über mechanische und/oder elektrische Verbindungselemente 21 kann das Einzelblech 10' auf einer Trägereinrichtung 15 mechanisch und/oder elektrisch angebunden werden. In Fig. 7 ist das Einzelblech 10' gemäß Fig. 6 nach einer verformenden Bearbeitung dargestellt. Die Schirmwand 13 weist gegenüber dem im Wesentlichen dreieckförmigen Antennenabschnitt 10 einen Winkel kleiner als 90° auf, und die Dreiecksspitze 12 zeigt eine vorbestimmte Krümmung. Im Bereich des Verrast- und/oder Einhängeelementes 22 ist die Schirmwand 13 umgebogen.

In der Schrägdraufsicht gemäß Fig. 9 sind vier Antennenelemente gemäß Fig. 7 in einer mit Fig. 1 vergleichbaren Konfiguration auf eine Trägereinrichtung 15 montiert. Die Einzelbleche 10' sind dabei mit den Verrast- und/oder Einhängeelementen 22 sowie den Verrast- und/oder Einhängeöffnungen 23 derart ausgebildet, dass sie ineinander verschachtelt gefügt werden und dann eine Antenneneinheit bilden. Diese Einheit kann dann beispielsweise in eine Trägerplatte 15, vorzugsweise eine Leiterplatte, eingelötet werden. Die Einzelbleche 10' können bei Bedarf an den Kanten und Verrast- und/oder Einhängeelementen bzw. -öffnungen 22, 23 entweder vor oder nach der Montage auf der Trägereinrichtung 15 verlötet oder verklebt werden. Dadurch wird bei einem gewissen Vormontageaufwand eine stabile Sende-/Empfangsvorrichtung vergleichbar der mit Bezug auf Fig. 1 beschriebenen bereitgestellt. In Fig. 10 ist die Anordnung gemäß Fig. 9 in Unteransicht ohne Trägereinrichtung dargestellt.

Außerdem besteht die Möglichkeit, Einzelbleche 10' einzeln auf der Trägereinrichtung zu montieren, welches erst nach der Montage auf der Trägereinrichtung 15 eine elektrisch und/oder mechanische Verbindung aufweisen. Wenn alle vier Bleche 10' montiert sind, ist die Antenne vollständig, wobei die Bleche 10' bei Bedarf ebenfalls an den gemeinsamen Kanten verlötet werden können. Die Ausführungsform gemäß Fig. 11 beschreibt eine Konfiguration, bei welcher sich die Einzelbleche 10' gegenseitig auch nach der Montage auf der Trägereinrichtung 15 nicht direkt berühren. Jedes Einzelblech 10' wird dabei für sich in die Trägereinrichtung eingelötet. Erst mit dem Einbau aller vier Einzelbleche 10' bildet sich die Sende-/Empfangsvorrichtung. Zur Reduktion von Wirbelstromeffekten in den im Wesentlichen dreieckförmigen Antennenabschnitten 10 sind gemäß Fig. 11 Schlitze bzw. Ausnehmungen 25 vorgesehen. Diese Schlitze bzw. Ausnehmungen zur Reduktion von Wirbelstromeinflüssen können ebenfalls bei allen anderen Ausführungsformen der vorliegenden Erfindung zum Einsatz kommen und sind vorzugsweise entlang der Spiegelachse der Antennenabschnitte 10 vorgesehen. In Fig. 11 sind darüber hinaus Ausnehmungen in den Schirmwänden 13 dargestellt, wobei in Querrichtung zwei Radachsen 19 gemäß Fig. 4 und 5 eingebracht sind.

Gemäß Fig. 8 werden vier Einzelbleche 10' gemäß Fig. 7, d.h. bereits gebogen, in einen geeigneten Kunststoffhalter eingeclipst oder direkt als Einlegeteile mit eingespritzt. Dabei berühren sich die Einzelbleche 10' gegenseitig nicht, wobei der Kunststoffhalter 24 die Einzelbleche 10' primär an den Schirmwänden 13 (in Fig. 8 nicht zu sehen) geführtwerden. Die Bleche berühren sich auch nach dem Einbau auf einer Trägereinrichtung 15 (nicht dargestellt) nicht. Der Kunststoffhalter 24 ist dann besonders vorteilhaft, wenn er gleichzeitig als Funktionsträger oder Halter für weitere Elemente, wie beispielsweise Niederfrequenzspulenträger, um die Sende-/Empfangsvorrichtung dient. Bei allen Varianten aus Einzelblechen sind die Kosten sehr gering. Bei niedrigen Stückzahlen können die Blechteile per Laser ausgeschnitten werden. Für die ebenfalls benötigten einfachen Biegevorrichtungen fallen nur geringe Werkzeugkosten an. Sind große Stückzahlen vorgesehen, ist eine vollständig automatische Herstellung der Einzelbleche 10' im Taktverfahren möglich. Die Guss- und/oder Spritzgussteile gemäß den Fig. 1 bis 5 erfordern jedoch komplexere Werkzeuge.

Obwohl die vorliegende Erfindung im Vorangehenden mit Bezug auf bevorzugte Ausführungsbeispiele beschrieben wurde, ist sie darauf nicht beschränkt, sondern auf vielfältige Weise modifizierbar. So können beispielsweise im Bereich zwischen der Schirmwand 13 und der Dreiecksspitze 12, d.h. auf den im Wesentlichen dreieckförmigen Antennenabschnitten 10, Sicken zur Reduzierung mechanischer Schwingungen vorgesehen werden.

Neben den konkret beschriebenen Ausführungsbeispielen mit jeweils vier im Wesentlichen dreieckförmigen Antennenabschnitten sind auch höhere geradzahlige Anzahlen im Wesentlichen dreieckförmiger Antennenabschnitte, welche dann ein Polygon bilden, möglich, wobei sich diametral gegenüberliegende Antennenabschnitte mit einem wie beschriebenen HF-Signal zu beaufschlagen sind. Darüber hinaus sind die beschriebenen Größenverhältnisse und Materialien lediglich beispielhaft zu betrachten.

## Patentansprüche

1. Vorrichtung zum Senden/Empfangen elektromagnetischer HF-Signale mit:
einem ersten im Wesentlichen dreieckförmigen, elektrisch leitfähigen Antennenabschnitt (10) zum Senden und/oder Empfangen von HF-Signalen;
mindestens einem zweiten, dritten und vierten Antennenabschnitt (10), welche dem ersten Antennenabschnitt (10) im Wesentlichen entsprechen und und gemeinsam mit diesem ein Polygon bilden, wobei jeweils eine Dreiecksspitze (12) in etwa im Bereich des Mittelpunktes (11) des Polygons liegt, in dessen Zentrum eine Antennenachse (14) liegt; und
einer Trägereinrichtung (15) im Wesentlichen senkrecht zur Antennenachse (14),
wobei jeweils die Dreieckspitzen (12) der dreieckförmigen Antennenabschnitte (10), welche von dem Mittelpunkt (11) ausgehend zumindest abschnittsweise eine Trichterform auf der der Trägereinrichtung (15) abgewandten Seite bilden, mit HF-Signalanschlüssen (15') der Trägereinrichtung (15) im Bereich des Mittelpunktes (11) des Polygons kontaktiert sind, und jeweils zwei diametral gegenüberliegende Antennenabschnitte (10) ein Antennenelement bilden, wobei
die Oberfläche der mindestens vier im Wesentlichen dreiecksförmigen Antennenabschnitte (10) zumindest abschnittsweise eben oder konvex der konkav und/oder gewellt oder getreppt ausgeführt ist, **dadurch gekennzeichnet, dass** ein Übergangsbereich (18), welcher zumindest abschnittsweise senkrecht zur Antennenachse (14) verläuft, zwischen der Trichterform und elektrisch leitfähigen Schirmwänden (13) verhanden ist welche jeweils im Wesentlichen parallel zur Antennenachse (14) verlaufen, und in welche die vier im Wesentlichen dreieckförmigen Antennenabschnitte (10) jeweils auf einer der Dreiecksspitze (12) gegenüberliegenden Seite übergehen.

2. Vorrichtung nach Anspruch 1,
**dadurch gekennzeichnet,**
**dass** jeweils die Dreieckspitzen (12) der im Wesentlichen dreieckförmigen Antennenabschnitte (10), welche sich vorzugweise in einen rechteckförmigen Steg verjüngen, eine vorbestimmte Krümmung in Richtung zu der Trägereinrichtung (15), insbesondere einer mehrschichtigen Leiterplatte, aufweisen und an dieser im Wesentlichen senkrecht an den elektrisch voneinander isolierten HF-Signalanschlüssen (15') münden.

3. Vorrichtung nach einem der vorangehenden Ansprüche,
**dadurch gekennzeichnet,**
**dass** jeweils zwei freiliegende Kanten der zumindest vier im Wesentlichen dreiecksförmigen Antennenabschnitte (10) mit eckigen und/oder runden Ausnehmungen (16) zum Anpassen von Antennencharakteristika versehen sind.

4. Vorrichtung nach einem der vorangehenden Ansprüche,
**dadurch gekennzeichnet,**
**dass** genau vier im Wesentlichen dreiecksförmige Antennenabschnitte (10) ein Quadrat oder ein Rechteck als Polygon bilden, wobei die HF-Signalanschlüsse (15') der zwei benachbarten jeweils diametral gegenüberliegenden Antennenabschnitte (10) mit zwei HF-Signalbändern, vorzugsweise unterschiedlicher, gegebenenfalls teilweise überlappender, Frequenzbereiche, beaufschlagbar sind.

5. Vorrichtung nach einem der vorangehenden Ansprüche,
**dadurch gekennzeichnet,**
**dass** genau vier im Wesentlichen dreieckförmige Antennenabschnitte (10) ein Quadrat oder ein Rechteck als Polygon bilden, wobei die HF-Signalanschlüsse (15') der zwei benachbarten jeweils diametral gegenüberliegenden Antennenabschnitte (10) alternierend mit einem HF-Signal beaufschlagbar sind.

6. Vorrichtung nach Anspruch 1,
**dadurch gekennzeichnet,**
**dass** die Schirmwände (13) mit einer elektrisch leitfähigen Abschirmeinrichtung der Trägereinrichtung (15) kontaktiert sind, welche vorzugsweise auf oder in der Trägereinrichtung (15) vorgesehen ist, und vorzugsweise beide, insbesondere großflächig, an ein Bezugspotential angeschlossen sind.

7. Vorrichtung nach einem der vorangehenden Ansprüche,
**dadurch gekennzeichnet,**
**dass** in etwa parallel zur Trägereinrichtung (15) ein Radom (17) als Abdeckung über den mindestens vier im Wesentlichen dreiecksförmigen Antennenabschnitten (10) vorgesehen ist, wobei die Antennenvorrichtung vorzugsweise über mit Rädern versehenen Achsen (19) beweglich gelagert ist

8. Vorrichtung nach einem der vorangehenden Ansprüche,
**dadurch gekennzeichnet,**
**dass** die mindestens vier im Wesentlichen dreiecksförmigen Antennenab-schnitte (10) aus separaten Blechen (10'), welche vorzugsweise im Bereich von Schirmwänden (13) miteinander mechanisch und/oder elektrisch verbunden sind, oder aus einem einstückigen Metalldruckgussteil oder einem Kunststoffdruckgussteil, welches zumindest abschnittsweise mit einer leitfähigen Metallisierung versehen ist, bestehen.

9. Vorrichtung nach einem der vorangehenden Ansprüche,
**dadurch gekennzeichnet,**
**dass** die Dreieckspitzen (12) der zumindest vier im Wesentlichen dreiecksförmigen Antennenabschnitte (10) über Lötkontaktierungen oder leitfähige Klebekontaktierungen elektrisch an die HF-Signalanschlüsse der Trägereinrichtung (15) angeschlossen sind.

10. Verfahren zum Senden/Empfangen elektromagnetischer HF-Signale mit den Schritten:
Bereitstellen eines ersten im Wesentlichen dreieckförmigen, elektrisch leitfähigen Antennenabschnitts (10);
Bereitstellen mindestens eines zweiten, dritten und vierten Antennenabschnitts (10), welche dem ersten im Wesentlichen entsprechen, und die jeweils eine, Dreiecksspitze (12) in etwa im Bereich des Mittelpunktes (11) eines Polygons aufweisen, in dessen Zentrum eine Antennenachse (14) liegt; und durch die Antennenalschitte (10) gebildeten
Bereitstellen einer Trägereinrichtung (15) im Wesentlichen senkrecht zur Antennenachse (14); und
Beaufschlagen von jeweils. zwei diametral gegenüberliegenden HF-Signalanschlüssen der Trägereinrichtung (15), welche im Bereich des Mittelpunktes (11) angeordnet sind, mit einem zueinander um etwa 180° phasenverschobenen, differentiellen HF-Signal eines jeweils vorbestimmten Frequenzbereiches, wobei jeweils die Dreiecksspitzen (12) der dreieckförmigen Antennenabschnitte (10), welche von dem Mittelpunkt (11) ausgehend zumindest abschnittsweise eine Trichterform auf der der Trägereinrichtung (15) abgewandten Seite bilden, mit den HF- Signalanschlüssen kontaktiert sind, wobei die Oberfläche der mindestens vier im Wesentlichen dreiecksförmigen Antennenabschnitte (10) zumindest abschnittsweise eben oder konvex oder konkav und/oder gewellt oder getreppt ausgeführt ist, wobei ein Übergangsbereich (18), welcher zumindest abschnittsweise senkrecht zur Antennenachse (14) verläuft, zwichen der Trichterform und elektrisch leitfähigen Schirmwänden (13) vorhanden ist, welche jeweils im Wesentlichen parallel zur Antennenachse (14) verlaufen, und in welche die vier im Wesentlichen dreieckförmigen Antennenabschnitte (10) jeweils auf einer der Dreiecksspitze (12) gegenüberliegenden Seite übergehen.

## Claims

1. Apparatus for transmission/reception of electromagnetic RF signals having:
a first essentially triangular, electrically conductive antenna section (10) for transmission and/or reception of RF signals;
at least one second, third and fourth antenna section (10), which essentially correspond to the first antenna section (10) and together with it form a polygon, within one triangle point (12) in each case being located approximately in the area of the centre point (11) of the polygon at whose centre an antenna axis (14) is located; and
a mounting device (15) essentially at right angles to the antenna axis (14),
with the triangle points (12) of the triangular antenna sections (10) which, originating from the centre point (11), form at least in places, a funnel shape on the side facing away from the mounting device (15), in each case making contact with RF signal connections (15') of the mounting device (15) in the area of the centre point (11) of the polygon, and with two diametrically opposite antenna sections (10) in each case forming an antenna element, with
the surface of the at least four essentially triangular antenna sections (10) being designed to be planar, convex or concave, and/or corrugated or stepped at least in places,
**characterized**
**in that** a transitional area (18) which at least in places runs at right angles to the antenna axis (14) is provided between the funnel shape and electrically conductive screening walls (13) which each run essentially parallel to the antenna axis (14), and into which the four essentially triangular antenna sections (10) each merge on a side opposite the triangle point (12).

2. Apparatus according to Claim 1,
**characterized**
**in that** the triangle points (12) of the essentially triangular antenna sections (10), which preferably taper into a rectangular web, each have a predetermined curvature in the direction of the mounting device (15), in particular of a multilayer printed circuit board, and open thereon essentially at right angles to the RF signal connections (15'), which are electrically isolated from one another.

3. Apparatus according to one of the preceding claims,
**characterized**
**in that** two exposed edges of the at least four essentially triangular antenna sections (10) are each provided with recesses (16) which have corners and/or are round, for matching of antenna characteristics.

4. Apparatus according to one of the preceding claims,
**characterized**
**in that** four and only four essentially triangular antenna sections (10) form a square or a rectangle as a polygon, in which case two RF signal bands, preferably different but partially overlapping, frequency bands, can be applied to the RF signal connections (15') of the two adjacent respectively diametrically opposite antenna sections (10).

5. Apparatus according to one of the preceding claims,
**characterized**
**in that** four and only four essentially triangular antenna sections (10) form a square or a rectangle as a polygon, in which case an RF signal can be applied alternately to the RF signal connections (15') of the two adjacent respectively diametrically opposite antenna sections (10).

6. Apparatus according to Claim 1,
**characterized**
**in that** the screening walls (13) make contact with an electrically conductive screening device for the mounting device (15), which is preferably provided on or in the mounting device (15), and preferably both are connected, in particular over a large area, to a reference earth potential.

7. Apparatus according to one of the preceding claims,
**characterized**
**in that** a radome (17) is provided approximately parallel to the mounting device (15), as a cover over the at least four essentially triangular antenna sections (10), with the antenna apparatus preferably being mounted such that it can move by means of shafts (19) which are provided with wheels.

8. Apparatus according to one of the preceding claims,
**characterized**
**in that** the at least four essentially triangular antenna sections (10) are composed of separate metal sheets (10'), which are preferably mechanically and/or electrically connected to one another in the area of screening walls (13), or are composed of an integral metal die-casting or a plastic die-casting, which is provided with conductive metallization at least in places.

9. Apparatus according to one of the preceding claims,
**characterized**
**in that** the triangle points (12) of the at least four essentially triangular antenna sections (10) are electrically connected via solder contracts or conductive adhesive contacts to the RF signal connections of the mounting device (15).

10. Method for transmission/reception of electromagnetic RF signals, having the following steps:
provision of a first essentially triangular, electrically conductive antenna section (10);
provision of at least one second, third and fourth antenna section (10), which essentially correspond to the first and which each have a triangle point (12) approximately in the area of the centre point (11) of a polygon, which is formed by the antenna sections (10), at whose centre an antenna axis (14) is located;
provision of a mounting device (15) essentially at right angles to the antenna axis (14); and
application to in each case two diametrically opposite RF signal connections of the mounting device (15), which are arranged in the area of the centre point (11), of a differential RF signal, which signals are in each case phase shifted through about 180° with respect to one another, in a respectively predetermined frequency band, with the triangle points (12) of the triangular antenna sections (10) which, originating from the centre point (11), form at least in places a funnel shape on the side facing away from the mounting device (15), in each case making contact with the RF signal connections, with the surface of the at least four essentially triangular antenna sections (10) being designed to be planar, convex or concave and/or corrugated or stepped at least in places, wherein a transitional area (18) which at least in places runs at right angles to the antenna axis (14) is provided between the funnel shape and electrically conductive screening walls (13) which each run essentially parallel to the antenna axis (14), and into which the four essentially triangular antenna sections (10) each merge on a side opposite the triangle point (12).

## Revendications

1. Dispositif pour l'émission/réception de signaux HF électromagnétiques, comportant un premier segment d'antenne (10) électro-conducteur, pratiquement de forme triangulaire, pour l'émission et/ou la réception de signaux HF,
au moins un second, un troisième et un quatrième segment d'antenne (10) correspondant pratiquement au premier segment d'antenne (10) et formant un polygone en commun avec celui-ci,
chaque pointe (12) du triangle se situant sensiblement au centre (11) du polygone, au centre duquel se situe l'axe d'antenne (14) et
une installation de support (15) pratiquement perpendiculaire à l'axe d'antenne (14),
les pointes (12) des segments d'antenne (10) de forme triangulaire, qui, partant du centre (11), forment au moins par segment une structure en trémie sur le côté non tourné vers l'installation de support (15), sont en contact avec les bornes de signaux HF (15') de l'installation de support (15) dans la région du centre (11) du polygone, et chaque fois deux segments d'antenne (10) diamétralement opposés forment un élément d'antenne,
la surface supérieure des au moins quatre segments d'antenne (10) pratiquement de forme triangulaire est au moins par segment, plane convexe ou concave et/ ou ondulée ou à gradins,
**caractérisé par**
une zone transitoire (18) qui est au moins par segments, perpendiculaire à l'axe d'antenne (14) entre la forme de trémie et des parois électro-conductrices formant écran (13), qui sont chacune pratiquement parallèles à l'axe d'antenne (14) et les quatre segments d'antenne (10), pratiquement triangulaires, rejoignent les parois sur le côté opposé à la pointe (12) du triangle.

2. Dispositif selon la revendication 1,
**caractérisé en ce que**
les pointes (12) des triangles des segments d'antenne (10) pratiquement de forme triangulaire et qui vont de préférence en diminuant en formant une entretoise rectangulaire, ont une courbure prédéfinie en direction de l'installation de support (15), notamment une plaque conductrice à plusieurs couches, et arrivent sur celle-ci pratiquement perpendiculairement aux bornes de signaux HF (15') isolées électriquement les unes des autres.

3. Dispositif selon l'une des revendications précédentes,
**caractérisé en ce que**
chaque fois deux arêtes, dégagées au moins des quatre segments d'antenne (10) pratiquement de forme triangulaire, comportent des découpes (16) de forme anguleuse et/ou arrondie pour adapter les caractéristiques des antennes.

4. Dispositif selon l'une des revendications précédentes,
**caractérisé en ce que**
précisément quatre segments d'antenne (10) pratiquement de forme triangulaire constituent un carré ou un rectangle comme polygone, les connexions de signaux HF (15') des deux segments d'antenne (10) voisins chaque fois diamétralement opposés, recevant deux bandes de signaux HF de préférence avec des plages de fréquence différentes et le cas échéant qui se chevauchent partiellement.

5. Dispositif selon l'une des revendications précédentes,
**caractérisé en ce que**
précisément quatre segments d'antenne (10) pratiquement de forme triangulaire constituent un carré ou un rectangle comme polygone et les bornes des signaux HF (15') des deux segments d'antenne (10), voisins, chaque fois diamétralement opposés, reçoivent en alternance un signal HF.

6. Dispositif selon la revendication 1,
**caractérisé en ce que**
les parois formant écran (13) sont en contact avec une installation de blindage électro-conductrice de l'installation de support (15) prévue de préférence sur ou dans l'installation de support (15) et de préférence les deux sont raccordés notamment sur une grande surface à un potentiel de référence.

7. Dispositif selon l'une des revendications précédentes,
**caractérisé en ce que**
sensiblement parallèle à l'installation de support (15), il est prévu un radôme (17) comme couverture sur au moins quatre segments d'antenne (10) pratiquement de forme triangulaire, le dispositif d'antenne étant monté de manière mobile, de préférence par des axes (19) munis de roues.

8. Dispositif selon l'une des revendications précédentes,
**caractérisé en ce qu'**
au moins quatre segments d'antenne (10) pratiquement triangulaires sont fabriqués à partir de tôles (10') distinctes, reliées mécaniquement et/ou électriquement de préférence au niveau des parois formant écran (13) ou bien sont fabriqués comme pièce de fonte de métal sous pression en un seul morceau ou encore d'une pièce de matière plastique injectée munie au moins par segment d'une métallisation conductrice.

9. Dispositif selon l'une des revendications précédentes,
**caractérisé en ce que**
les pointes (12) des triangles au moins des quatre segments d'antenne (10) pratiquement de forme triangulaire, sont reliés par des brasures ou des collages électro-conducteurs aux bornes de signaux HF de l'installation de support (15).

10. Procédé d'émission/réception de signaux HF électromagnétiques comprenant les étapes suivantes :
- fourniture d'un premier segment d'antenne (10) électro-conducteur, pratiquement de forme triangulaire,
- fourniture d'au moins un second, un troisième et un quatrième segment d'antenne (10), correspondant pratiquement au premier segment et ayant respectivement une pointe de triangle (12) située sensiblement dans la région du centre (11) d'un polygone dont le centre est occupé par l'axe (14) de l'antenne, polygone formé par les segments d'antenne (10) :
- fourniture d'une installation de support (15) pratiquement perpendiculaire à l'axe (14) de l'antenne, et
- application à chaque fois deux bornes de signaux HF diamétralement opposées de l'installation de support (15), situées dans la région du centre (11), d'un signal différentiel HF déphasé respectivement d'environ 180° dans une plage de fréquence respective, prédéfinie, et chaque fois les pointes (12) des triangles des segments d'antenne (10) de forme triangulaire, et qui constituent à partir du centre (11) au moins par segment, une forme de trémie sur le côté non tourné vers l'installation de support (15) sont en contact avec les bornes des signaux HF,
la surface au moins des quatre segments d'antenne (10) pratiquement de forme triangulaire, est au moins par segments, plane ou convexe ou concave et/ ou ondulée ou à gradins,
une zone transitoire (18) au moins par segments perpendiculaire à l'axe d'antenne (14) est prévue entre la forme de trémie et les parois formant écran (13) électro-conductrices et chacune est pratiquement parallèle à l'axe (14) de l'antenne et dans lesquelles les quatre segments d'antenne (10) pratiquement de forme triangulaire, rejoignent les parois par le côté opposé à la pointe de triangle (12).
